# EUROPÄISCHE PATENTSCHRIFT

(11) **EP 2 698 445 B1**
(45) Veröffentlichungstag und Bekanntmachung des Hinweises auf die Patenterteilung: **10.04.2019**
(21) Anmeldenummer: 13180627.5
(22) Anmeldetag: 16.08.2013
(51) Int. Cl.: C23C 2/00, B05C 11/10

(54) **Vorrichtung und Verfahren zum Beschichten von Metallteilen**
Method and device for coating metal parts
Dispositif et procédé destinés au revêtement de pièces métalliques

(30) Priorität: 16.08.2012 DE 102012016189
(43) Veröffentlichungstag der Anmeldung: 19.02.2014
(73) Patentinhaber: GESI Gewindesicherungs-GmbH, 73207 Plochingen (DE)
(72) Erfinder: Baumann, Waldemar, 73734 Esslingen (DE)
(74) Vertreter: Thiel, Christian

(56) Entgegenhaltungen:
- WO-A1-02/04131
- DE-A1- 2 255 914
- US-A- 4 325 985

## Beschreibung

Die Erfindung betrifft eine Vorrichtung zum Beschichten von Metallteilen, vorzugsweise des Gewindes von Schrauben und Schraubenmuttern, mit einer Beschichtungsflüssigkeit, welche klebstoffhaltige Mikrokapseln enthält. Die Vorrichtung weist einen Vorratsbehälter für die Beschichtungsflüssigkeit, eine Steuereinheit, eine mit dem Vorratsbehälter mittels einer Leitung verbundene Beschichtungseinheit, und eine Auffangeinheit zum Auffangen überschüssiger Beschichtungsflüssigkeit.

Die Erfindung betrifft ferner die Verwendung einer erfindungsgemäßen Vorrichtung für die Beschichtung von Gewinden oder Gewindeteilen von Schrauben und Schraubenmuttern, mit einer Beschichtungsflüssigkeit, welche klebstoffhaltige Mikrokapseln enthält, und ein Verfahren zum Beschichten von Metallteilen, vorzugsweise der Gewinde von Schrauben und Schraubenmuttern mit einer Beschichtungsflüssigkeit, welche klebstoffhaltige Mikrokapseln enthält, mit einer erfindungsgemäßen Vorrichtung.

Vorrichtungen der eingangs genannten Art finden in der Regel Anwendung bei der Beschichtung von Schrauben und Schraubenmuttern mit mikroverkapselten Klebstoffen. Die Schrauben bzw. Schraubenmuttern werden mit einer Suspension beschichtet, welche Mikrokapseln enthält, und anschließend getrocknet. Beim Eindrehen der Schraube bzw. Schraubenmutter werden die Mikrokapseln zerstört. Der Klebstoff füllt den Raum zwischen den Gewinden, härtet dort aus und sichert die Schraubverbindung. Die eingesetzten Mikrokapseln sind nicht sehr widerstandsfähig, da es erwünscht ist, dass diese beim Eindrehen der Schraube bzw. Schraubenmutter zerstört werden. Es ist daher ersichtlich, dass die Mikrokapseln auch während der Beschichtung zerstört werden können, was unerwünscht ist. Ferner sind solche mikroverkapselten Klebstoffe sehr teuer in der Herstellung, so dass eine Minimierung der Verluste während der Beschichtung erwünscht ist. Dies wird bisher erreicht, indem überschüssige Beschichtungsflüssigkeit, welche als Suspension vorliegt und Mikrokapseln enthält, mittels einer Düse auf die zu beschichtenden Metallteile gesprüht oder mittels Tauchbad aufgetragen wird, wieder in einem Auffangbehälter gelangt und von dort wieder zurück zum Vorratsbehälter, üblicherweise mit einer Schlauchpumpe, gefördert wird. Beim Zurückfördern der Beschichtungsflüssigkeit werden jedoch beim Pumpvorgang Mikrokapseln zerstört, so dass die Anzahl der noch intakten Mikrokapseln, umso länger die Beschichtungsflüssigkeit im Umlauf ist, stark Abnimmt.

Ein Verfahren zum Wiederverwenden von am Werkstück vorbei gegangenen Spritzgutes bei automatischen Spritzanlagen ist aus der DE 22 55 914 A1 bekannt. Die WO 02/04131 A1 beschreibt ein Verfahren zur Beschichtung von Gegenständen mit Klebstoff und eine dafür geeignete Vorrichtung. Verfahren und Vorrichtung machen Gebrauch von einem Sammeltank für überschüssigen Klebstoff.

Die US 4 325 985 A beschreibt ein Verfahren zur Beschichtung von Schraubgewinden mit einem flüssigen Harz.

Es ist daher Aufgabe der Erfindung, eine Vorrichtung der eingangs genannten Art anzugeben, welche eine schonende Förderung der Beschichtungsflüssigkeit gewährleisten kann und gleichwohl einfach und kostengünstig anzufertigen ist. Es ist ferner Aufgabe der Erfindung ein Verfahren der eingangs genannten Art anzugeben, welches ebenfalls die schonende Förderung der Beschichtungsflüssigkeit mit einer erfindungsgemäßen Vorrichtung sicherstellen kann.

Die Aufgabe wird bei der erfindungsgemäßen Vorrichtung dadurch gelöst, dass die Auffangeinheit mittels einer Auffangleitung, welche mit einem Ventil versehen ist, mit wenigstens einem druckbeaufschlagbaren Auffangbehälter in Verbindung steht, dass der Auffangbehälter ferner mit einer Druckluftquelle, einem Entlüftungsventil und einer Steigleitung versehen ist, und die Steigleitung in den Vorratsbehälter mündet, wobei die Steuereinheit das Ventil, das Entlüftungsventil und die Druckluftquelle regelt.

Mit der erfindungsgemäßen Vorrichtung kann somit die sich im Auffangbehälter befindliche Beschichtungsflüssigkeit schonend zurück in den Vorratsbehälter gefördert werden, indem das Ventil und das Entlüftungsventil geschlossen werden und der Auffangbehälter anschließend mit Druck beaufschlagt wird. Die Steigleitung wird konstruktiv derart angeordnet, dass ihr unteres Ende sich unterhalb des Pegels der Beschichtungsflüssigkeit befindet, so dass die Beschichtungsflüssigkeit beim Beaufschlagen des Auffangbehälters mit Druck nur durch die Steigleitung entweichen kann.

Die Druckluft kann beispielsweise über einen vorzugsweise dezentralen Kompressor bereit gestellt werden, insbesondere aber auch über eine Druckluftturbine.

Bei einer weiter bevorzugten Ausführungsform der Erfindung ist der Auffangbehälter mit einem Füllstandsensor ausgestattet. Weiter bevorzugt empfängt die Steuereinheit vom Füllstandsensor ausgesendete Signale und steuert als Antwort darauf das Ventil, das Entlüftungsventil und die Druckluftquelle. Die erfindungsgemäße Vorrichtung ist demgemäß derart ausgebildet, dass der Füllstandsensor den Pegel der Beschichtungsflüssigkeit ermittelt und entsprechende Signale an die Steuereinheit übermittelt. Beim Erreichen eines festlegbaren Pegels der Beschichtungsflüssigkeit im Auffangbehälter steuert dann die Steuereinheit das Ventil, das Entlüftungsventil und die Druckluftquelle, um die Beschichtungsflüssigkeit in den Vorratsbehälter zurück zu fördern.

Alternativ oder zusätzlich kann die Steuereinheit Ventil, Entlüftungsventil und Druckluftquelle über ein Zeitprogramm regeln. Es kann beispielsweise vorgesehen werden, statt der Pegelerfassung des Füllstandsensors, dass der Auffangbehälter in regelmäßigen Zeitabständen geleert wird.

Bei einer noch bevorzugten Ausführungsform der Erfindung ist die Vorrichtung mit zwei Auffangbehältern ausgestattet. Noch bevorzugter ist das Ventil als Drei-Wege-Ventil ausgebildet. Die Auffangleitung wird somit mittels des Drei-Wege-Ventils verzweigt, wobei beide Auffangleitungen stromabwärts des Drei-Wege-Ventils jeweils in einen Auffangbehälter münden. Beide Auffangbehälter sind ferner jeweils mit der Druckluftquelle verbunden. Das Drei-Wege-Ventil wird derart gesteuert, dass die Auffangeinheit stets mit einem der Auffangbehälter in Verbindung steht. Der andere Auffangbehälter ist somit abgetrennt und kann nach Schließen des dazugehörigen Entlüftungsventils entsprechend mit Druck beaufschlagt werden, so dass die darin enthaltene Beschichtungsflüssigkeit zurück zum Vorratsbehälter gefördert werden kann. Es wird mit einer erfindungsgemäßen Vorrichtung somit vermieden, dass beim Schließen des Ventils - je nach Durchflussrate der Beschichtungsflüssigkeit und Füllstand und Fassungsvermögen des Auffangbehälters - sich ein unerwünschter Rückstau von Beschichtungsflüssigkeit in der Auffangleitung bildet, welcher im Extremfall bis zu einem Überlaufen der Auffangeinheit führen kann.

Noch weiter bevorzugt sieht die Erfindung vor, dass die Steuereinheit das Leerfahren eines Auffangbehälters mit der Füllung des anderen Auffangbehälters synchronisiert. Bei Kenntnis der ungefähren Durchflussrate der Beschichtungsflüssigkeit, welche durch die Auffangleitung fließt, kann die Steuerung derart eingerichtet werden, dass die Rückförderung der Beschichtungsflüssigkeit in einem Auffangbehälter auf die Auffangmenge an überschüssiger Beschichtungsflüssigkeit im anderen Auffangbehälter abgestimmt wird. Die Zeit, welche zum Entleeren eines vollen Auffangbehälters notwendig ist entspricht folglich im Wesentlichen der Zeit, welche zum Füllen des anderen Auffangbehälters mit der gleichen Beschichtungsflüssigkeitsmenge notwendig ist. Somit können beide Auffangbehälter synchron "im Gegentakt" gefahren werden. Dies ist insbesondere für eine einfache und wenig störungsbehaftete Bauweise der erfindungsgemäßen Vorrichtung vorteilhaft. Insbesondere die Steuerung wird damit eindeutig vereinfacht, so dass Komponenten, wie z.B. die Druckluftquelle, nicht ständig ein- und ausgeschaltet werden müssen, was sich auf die Lebensdauer der erfindungsgemäßen Vorrichtung positiv auswirkt.

Eine noch bevorzugte Weiterbildung der Erfindung zeichnet sich durch eine Auffangeinheit aus, welche als Auffangschale ausgebildet ist. Die Auffangschale ist insbesondere für eine Beschichtungseinheit geeignet, welche zum Besprühen der zu beschichtenden Metallteile ausgebildet ist. Die Auffangschale ist vorzugsweise unmittelbar unter der Beschichtungseinheit angeordnet und kann somit herabtropfende, überschüssige Beschichtungsflüssigkeit auffangen. Ferner ist die Auffangschale so ausgebildet, z.B. trichterförmig, dass die aufgefangene Beschichtungsflüssigkeit in die Auffangleitung geleitet werden kann.

Die Erfindung sieht ferner vor, dass eine Zuführung für frische Beschichtungsflüssigkeit in die Auffangeinheit vorgesehen ist. Somit kann die Menge an Beschichtungsflüssigkeit, welche sich im Umlauf befindet, nicht unter eine vorgegebene Menge gelangen.

Die Erfindung sieht ferner auch die Verwendung der erfindungsgemäßen Vorrichtung für die Beschichtung von Gewinden oder Gewindeteilen von Schrauben und Schraubenmuttern, mit einer Beschichtungsflüssigkeit, welche klebstoffhaltige Mikrokapseln enthält, vor.

Für die Beschichtung von Gewinden oder Gewindeteilen von Schrauben und Schraubenmuttern mit der erfindungsgemäßen Vorrichtung sieht die Erfindung vor, dass mit einem erfindungsgemäßen Verfahren umfassend folgende Schritte verfahren wird: Befüllen des Vorratsbehälters mit Beschichtungsflüssigkeit, Beschichten der Metallteile, Auffangen überschüssiger Beschichtungsflüssigkeit in der Auffangeinheit, Einleiten überschüssiger Beschichtungsflüssigkeit in den oder einen Auffangbehälter, Schließen des Ventil und des Entlüftungsventils, Beaufschlagen des Auffangbehälters mit Druckluft und damit Zurückfördern der Beschichtungsflüssigkeit über die Steigleitung in den Vorratsbehälter, Beendigung der Druckluftzufuhr und Druckentlastung durch Öffnen des Entlüftungsventils, und Öffnen des Ventils in der Auffangleitung.

Weiter bevorzugt werden das Ventil und das Entlüftungsventil erst geschlossen, wenn die Beschichtungsflüssigkeit einen voreingestellten Pegel im Auffangbehälter erreicht hat. Somit wir ermöglicht, dass die im Auffangbehälter enthaltene Luft durch das Entlüftungsventil entweichen kann, während sich der Auffangbehälter füllt. Durch schließen des Ventils beim Erreichen eines voreingestellten Pegels wird außerdem bewirkt, dass keine Beschichtungsflüssigkeit mehr in den Auffangbehälter gelangen kann. Dies ist insbesondere vorteilhaft, wenn der voreingestellte Pegel verhältnismäßig hoch eingestellt wird, d.h. der Auffangbehälter wird im Wesentlichen gefüllt. Überschüssige Beschichtungsflüssigkeit könnte sonst zum Überlaufen des Auffangbehälters bzw. zum Herauslaufen der Beschichtungsflüssigkeit aus dem Entlüftungsventil führen.

Das erfindungsgemäße Verfahren sieht weiterhin vorzugsweise vor, dass zwei Auffangbehälter alternierend gefahren werden, wobei ein Auffangbehälter überschüssige Beschichtungsflüssigkeit aufnimmt und der andere Auffangbehälter mit Druckluft beaufschlagt wird zwecks Rückförderung der Beschichtungsflüssigkeit. Weiter bevorzugt wird die Rückförderung der Beschichtungsflüssigkeit in einem Auffangbehälter auf die Auffangmenge an überschüssiger Beschichtungsflüssigkeit im anderen Auffangbehälter abgestimmt. Weiter bevorzugt ist die Steuerung des Verfahrens eine Zeitsteuerung. Somit kann das erfindungsgemäße Verfahren mit einer verhältnismäßig einfach ausgebildeten erfindungsgemäßen Vorrichtung ausgeführt werden. Beispielsweise kann auf eine teure und ggf. störungsanfällige elektronische Steuerung und auf Füllstandsensoren verzichtet werden und stattdessen das Verfahren mittels eines verhältnismäßig einfach aufgebauten Zeitschalters gesteuert werden.

Eine weitere vorteilhafte Weiterbildung des erfindungsgemäßen Verfahrens sieht vor, dass frische Beschichtungsflüssigkeit in die Auffangeinheit geführt wird. Weiter bevorzugt entspricht die zugeführte Menge an frischer Beschichtungsflüssigkeit der Verbrauchmenge an Beschichtungsflüssigkeit. Somit kann die Menge an Beschichtungsflüssigkeit, welche sich im Umlauf befindet, nicht unter eine vorgegebene Menge gelangen. Noch vorteilhafter wird die sich im Umlauf befindliche Menge an Beschichtungsflüssigkeit konstant gehalten. Dies ist insbesondere vorteilhaft wenn das erfindungsgemäße Verfahren zeitgesteuert wird, da sonst die Gefahr besteht, dass die sich im Umlauf befindliche Menge an Beschichtungsflüssigkeit zu klein wird und die erfindungsgemäße Vorrichtung folglich - auch wenn nur vorübergehend - trockenläuft, was zu einer mangelhaften oder ggf. fehlenden Beschichtung der Metallteile führen kann.

Weitere Vorteile und Merkmale der Erfindung werden im Folgenden anhand der in den Figuren gezeigten Ausführungsbeispiele für die erfindungsgemäße Vorrichtung und Verwendung sowie für das erfindungsgemäße Verfahren näher erläutert. Dabei zeigen
- Fig. 1: eine schematische Darstellung einer erfindungsgemäßen Vorrichtung mit einem Auffangbehälter,
- Fig. 2: eine schematische Darstellung einer erfindungsgemäßen Vorrichtung in einer Ausführung mit zwei Auffangbehältern.

In der Fig. 1 ist schematisch eine erfindungsgemäße Vorrichtung dargestellt, welche einen Vorratsbehälter 1, eine Steuereinheit 3, eine mit dem Vorratsbehälter 1 mittels einer Leitung 5 verbundene Beschichtungseinheit 7 aufweist. Unterhalb der Beschichtungseinheit 7 ist eine Auffangeinheit 9 zum Auffangen überschüssiger Beschichtungsflüssigkeit angeordnet, welche mittels einer Auffangleitung 11 mit einem Auffangbehälter 13 verbunden ist. Die Auffangleitung 11 ist mit einem Ventil 15 versehen und kann somit - je nach Stellung der Ventils 15 - unterbrochen werden. Der Auffangbehälter 13 ist ferner mit einer Druckluftquelle 17 mittels einer Druckluftleitung 19 verbunden. Eine Steigleitung 21 führt vom Auffangbehälter 13 zum Vorratsbehälter 1. Zum Messen des Füllstandes des Auffangbehälters 13 ist ein Füllstandsensor 23 versehen, welcher in Verbindung mit der Steuereinheit 3 steht. Zum Entlüften während des Befüllens des Auffangbehälters 13 weist dieser ein Entlüftungsventil 25 auf. Die Steuereinheit 3 ist ebenfalls mit dem Ventil 15, der Druckluftquelle 17 und dem Entlüftungsventil 25 zum Steuern dieser verbunden.

Aufgrund der Übersichtlichkeit sind weitere Komponenten und Verbindungen nicht dargestellt, welche jedoch für einen Fachmann ohne Weiteres ersichtlich sind.

Beim Beschichten von Teilen in der Beschichtungseinheit 7 gelangt überschüssige Beschichtungsflüssigkeit zunächst in die Auffangeinheit 9, welche beispielsweise als Auffangblech oder -rinne ausgebildet sein kann, und folglich über die Auffangleitung 11 in den Auffangbehälter 13, wo die Beschichtungsflüssigkeit zunächst eingesammelt wird. Beim Erreichen eines festlegbaren Pegels der Beschichtungsflüssigkeit im Auffangbehälter 11 sendet der Füllstandsensor 23 ein entsprechendes Signal an die Steuereinheit 3, welche daraufhin das Ventil 15 und das Entlüftungsventil 25 schließt. Anschließend wird der Auffangbehälter 13 mit Luft aus der Druckluftquelle 17 über die Druckluftleitung 19 beaufschlagt. Die Steigleitung 21 ist derart angeordnet, dass ihr Ende sich unterhalb des Pegels der Beschichtungsflüssigkeit befindet. Aufgrund dessen, da der Auffangbehälter 13 bei geschlossenem Ventil 15 und Entlüftungsventil 25 mit Ausnahme der Steigleitung 21 luftdicht geschlossen ist, wird beim Beaufschlagen des Auffangbehälters 13 mit Druck die Beschichtungsflüssigkeit über die Steigleitung 21 aus dem Auffangbehälter 13 gefördert und gelangt zurück zum Vorratsbehälter 1, wo die Beschichtungsflüssigkeit wieder zum Beschichten zur Verfügung steht. Wenn der Füllstandsensor 23 erkennt, dass der Auffangbehälter 13 wieder leer ist oder einen ebenfalls festlegbaren Leerstand erreicht hat, sendet er ein entsprechendes Signal an die Steuereinheit 3, welche wiederum die Druckluftzufuhr schließt und das Ventil 15 und das Entlüftungsventil 25 wieder öffnet, so dass die von der Auffangeinheit 9 aufgefangene Beschichtungsflüssigkeit wieder in den Auffangbehälter 13 fließen kann.

Fig. 2 zeigt eine schematische Darstellung einer erfindungsgemäßen Vorrichtung in einer Ausführung mit zwei Auffangbehältern 13. Der wesentliche Aufbau der Vorrichtung entspricht dem der Vorrichtung der Fig. 1. Die Auffangleitung ist jedoch mit einem Drei-Wege-Ventil 27 anstatt des Ventils 15 versehen, welches je nach Schaltstellung die Beschichtungsflüssigkeit zu einem der beiden Auffangbehälter 13 A oder B leiten kann. Die Funktionsweise entspricht auch im Wesentlichen der der Vorrichtung aus der Fig. 1. Wenn einer der Auffangbehälter 13 (in diesem Fall Auffangbehälter A) voll ist, sendet der dazugehörige Füllstandsensor 23 ein Signal an die Steuereinheit 3, welche als Antwort darauf das Drei-Wege-Ventil 27 betätigt, das Entlüftungsventil 25 des vollen Auffangbehälters schließt und die Druckluftquelle 17 steuert. Die Beschichtungsflüssigkeit wird somit zurück zum Vorratsbehälter 1 gefördert. Aufgrund der Schaltstellung des Drei-Wege-Ventils 27 fließt jedoch weiterhin Beschichtungsflüssigkeit in den leeren Auffangbehälter 13 B. Einer Rückstaubildung von Beschichtungsflüssigkeit in der Auffangleitung 11 stromaufwärts des Drei-Wege-Ventils 27 wird somit entgegengewirkt. Wenn der Auffangbehälter 13 A leer ist und der Auffangbehälter 13 B voll ist, werden das Drei-Wege-Ventil 27, das Entlüftungsventil 25 sowie die Druckluftquelle 17 entsprechend betätigt, so dass das Auffangbehälter 13 B geleert werden kann.

Als alternative, nicht dargestellte Steuerung der erfindungsgemäßen Vorrichtung kann vorgesehen werden, dass je nach Durchflussrate der durch die Auffangleitung 11 fließenden Beschichtungsflüssigkeit das Drei-Wege-Ventil 27 und demzufolge die Entlüftungsventile 25 und die Druckluftquelle 17 zeitlich gesteuert werden, so dass die Füllzeit eines Auffangbehälters 13 im Wesentlichen der Zeit entspricht, welche zum Entleeren des anderen vollen Auffangbehälters 13 notwendig ist.

## Patentansprüche

1. Vorrichtung zum Beschichten von Metallteilen, vorzugsweise des Gewindes von Schrauben und Schraubenmuttern, mit einer Beschichtungsflüssigkeit, welche klebstoffhaltige Mikrokapseln enthält, umfassend:
- einen Vorratsbehälter (1) für die Beschichtungsflüssigkeit,
- eine Steuereinheit (3),
- eine mit dem Vorratsbehälter (1) mittels einer Leitung (5) verbundene Beschichtungseinheit (7), und
- eine Auffangeinheit (9) zum Auffangen überschüssiger Beschichtungsflüssigkeit;
**dadurch gekennzeichnet, dass** die Auffangeinheit (9) mittels einer Auffangleitung (11), welche mit einem Ventil (15, 27) versehen ist, mit wenigstens einem druckbeaufschlagbaren Auffangbehälter (13) in Verbindung steht, dass der Auffangbehälter (13) ferner mit einer Druckluftquelle (17), einem Entlüftungsventil (25) und einer Steigleitung (21) versehen ist, und die Steigleitung (21) in den Vorratsbehälter (1) mündet, wobei die Steuereinheit (3) das Ventil (15, 27), das Entlüftungsventil (25) und die Druckluftquelle (17) regelt.

2. Vorrichtung nach Anspruch 1, **dadurch gekennzeichnet, dass** der Auffangbehälter mit einem Füllstandsensor (23) ausgestattet ist.

3. Vorrichtung nach Anspruch 2, **dadurch gekennzeichnet, dass** die Steuereinheit (3) vom Füllstandsensor (23) ausgesendete Signale empfängt und als Antwort darauf das Ventil (15, 27), das Entlüftungsventil (25) und die Druckluftquelle (17) steuert.

4. Vorrichtung nach Anspruch 1 oder 2, **dadurch gekennzeichnet, dass** die Steuereinheit (3) Ventil (15, 27), Entlüftungsventil (25) und Druckluftquelle (17) über ein Zeitprogramm regelt.

5. Vorrichtung nach einem der vorhergehenden Ansprüche, **dadurch gekennzeichnet, dass** die Vorrichtung mit zwei Auffangbehältern (13A, 13B) ausgestattet ist.

6. Vorrichtung nach Anspruch 5, **dadurch gekennzeichnet, dass** das Ventil als Drei-Wege-Ventil (27) ausgebildet ist.

7. Vorrichtung nach Anspruch 5 oder 6, **dadurch gekennzeichnet, dass** die Steuereinheit (3) das Leerfahren eines Auffangbehälters (13A, 13B) mit der Füllung des anderen Auffangbehälters (13A, 13B) synchronisiert.

8. Vorrichtung nach einem der vorstehenden Ansprüche, **dadurch gekennzeichnet, dass** die Auffangeinheit (9) eine Auffangschale ist.

9. Vorrichtung nach einem der vorstehenden Ansprüche, **gekennzeichnet durch** eine Zuführung für frische Beschichtungsflüssigkeit in die Auffangeinrichtung (13).

10. Verwendung der Vorrichtung nach einem der vorhergehenden Ansprüche für die Beschichtung von Gewinden oder Gewindeteilen von Schrauben und Schraubenmuttern, mit einer Beschichtungsflüssigkeit, welche klebstoffhaltige Mikrokapseln enthält.

11. Verfahren zum Beschichten von Metallteilen, vorzugsweise der Gewinde von Schrauben und Schraubenmuttern mit einer Beschichtungsflüssigkeit, welche klebstoffhaltige Mikrokapseln enthält, mit einer Vorrichtung nach einem der Ansprüche 1 bis 9, mit den folgenden Schritten:
- Befüllen des Vorratsbehälters (1) mit Beschichtungsflüssigkeit,
- Beschichten der Metallteile,
- Auffangen überschüssiger Beschichtungsflüssigkeit in der Auffangeinheit (9),
- Einleiten überschüssiger Beschichtungsflüssigkeit in den oder einen Auffangbehälter (13),
- Schließen des Ventil (15, 27) und des Entlüftungsventils (25),
- Beaufschlagen des Auffangbehälters (13) mit Druckluft und damit Zurückfördern der Beschichtungsflüssigkeit über die Steigleitung (21) in den Vorratsbehälter (1),
- Beendigung der Druckluftzufuhr und Druckentlastung durch Öffnen des Entlüftungventils (25), und
- Öffnen des Ventils (15, 27) in der Auffangleitung.

12. Verfahren nach Anspruch 11, **dadurch gekennzeichnet, dass** das Ventil (15, 27) und das Entlüftungsventil (25) erst geschlossen werden, wenn die Beschichtungsflüssigkeit einen voreingestellten Pegel im Auffangbehälter (13) erreicht hat.

13. Verfahren nach Anspruch 11, **dadurch gekennzeichnet, dass** zwei Auffangbehälter (13A, 13B) alternierend gefahren werden, wobei ein Auffangbehälter (13A, 13B) überschüssige Beschichtungsflüssigkeit aufnimmt und der andere Auffangbehälter (13A, 13B) mit Druckluft beaufschlagt wird zwecks Rückförderung der Beschichtungsflüssigkeit.

14. Verfahren nach Anspruch 13, **dadurch gekennzeichnet, dass** die Rückförderung der Beschichtungsflüssigkeit in einem Auffangbehälter (13A, 13B) abgestimmt ist auf die Auffangmenge an überschüssiger Beschichtungsflüssigkeit im anderen Auffangbehälter (13A, 13B).

15. Verfahren nach Anspruch 13 oder 14, **dadurch gekennzeichnet, dass** die Steuerung des Verfahrens eine Zeitsteuerung ist.

16. Verfahren nach einem der vorstehenden Ansprüche, **dadurch gekennzeichnet, dass** frische Beschichtungsflüssigkeit in die Auffangeinheit (13) geführt wird.

17. Verfahren nach Anspruch 16, **dadurch gekennzeichnet, dass** die zugeführte Menge an frischer Beschichtungsflüssigkeit der Verbrauchmenge an Beschichtungsflüssigkeit entspricht.

## Claims

1. Device for coating metal parts, preferably the thread of screws and screw nuts, with a coating liquid which comprises adhesive-containing microcapsules, comprising:
- a storage container (1) for the coating liquid,
- a control unit (3),
- a coating unit (7) which is connected to the storage container (1) by means of a line (5), and
- a collecting unit (9) for collecting excess coating liquid;
**characterized in that** the collecting unit (9) is connected by means of a collecting line (11), which is provided with a valve (15, 27), to at least one collecting container (13) which is able to be subjected to pressure, **in that** the collecting container (13) is also provided with a compressed-air source (17), a venting valve (25) and a rising line (21), and the rising line (21) opens out into the storage container (1), wherein the control unit (3) regulates the valve (15, 27), the venting valve (25) and the compressed-air source (17).

2. Device according to Claim 1, **characterized in that** the collecting container is equipped with a fill level sensor (23).

3. Device according to Claim 2, **characterized in that** the control unit (3) receives signals emitted by the fill level sensor (23) and, in response thereto, controls the valve (15, 27), the venting valve (25) and the compressed-air source (17).

4. Device according to Claim 1 or 2, **characterized in that** the control unit (3) regulates the valve (15, 27), venting valve (25) and compressed-air source (17) via a time program.

5. Device according to one of the preceding claims, **characterized in that** the device is equipped with two collecting containers (13A, 13B).

6. Device according to Claim 5, **characterized in that** the valve is in the form of a three-way valve (27).

7. Device according to Claim 5 or 6, **characterized in that** the control unit (3) synchronizes the emptying of a collecting container (13A, 13B) with the filling of the other collecting container (13A, 13B).

8. Device according to one of the preceding claims, **characterized in that** the collecting unit (9) is a collecting pan.

9. Device according to one of the preceding claims, **characterized by** a feed for fresh coating liquid into the collecting device (13).

10. Use of the device according to one of the preceding claims for the coating of threads or threaded parts of screws and screw nuts with a coating liquid which comprises adhesive-containing microcapsules.

11. Method for coating metal parts, preferably the threads of screws and screw nuts, with a coating liquid which comprises adhesive-containing microcapsules using a device according to one of Claims 1 to 9, having the following steps:
- filling the storage container (1) with coating liquid,
- coating the metal parts,
- collecting excess coating liquid in the collecting unit (9),
- introducing excess coating liquid into the or a collecting container (13),
- closing the valve (15, 27) and the venting valve (25),
- subjecting the collecting container (13) to the action of compressed air, and thereby conveying the coating liquid back into the storage container (1) via the rising line (21),
- ending the supply of compressed air and relieving pressure by opening the venting valve (25), and
- opening the valve (15, 27) in the collecting line.

12. Method according to Claim 11, **characterized in that** the valve (15, 27) and the venting valve (25) are closed only when the coating liquid has reached a preset level in the collecting container (13).

13. Method according to Claim 11, **characterized in that** two collecting containers (13A, 13B) are operated in an alternating manner, wherein one collecting container (13A, 13B) receives excess coating liquid and the other collecting container (13A, 13B) is subjected to the action of compressed air for the purpose of return conveyance of the coating liquid.

14. Method according to Claim 13, **characterized in that** the return conveyance of the coating liquid in a collecting container (13A, 13B) is matched to the collected quantity of excess coating liquid in the other collecting container (13A, 13B).

15. Method according to Claim 13 or 14, **characterized in that** the control of the method is a time control.

16. Method according to one of the preceding claims, **characterized in that** fresh coating liquid is conducted into the collecting unit (13).

17. Method according to Claim 16, **characterized in that** the fed quantity of fresh coating liquid corresponds to the used quantity of coating liquid.

## Revendications

1. Dispositif de revêtement de pièces métalliques, de préférence du filet de vis et d'écrous, avec un liquide de revêtement qui contient des microcapsules contenant un adhésif, comprenant :
- un réservoir de stockage (1) pour le liquide de revêtement,
- une unité de commande (3),
- une unité de revêtement (7) reliée au réservoir de stockage (1) au moyen d'une conduite de liaison (5),
- une unité de collecte (9) pour recueillir le liquide de revêtement en excès ;
**caractérisé en ce que** l'unité de collecte (9) est en liaison au moyen d'une conduite de collecte (11), qui est munie d'une soupape (15, 27), avec au moins un réservoir de collecte (13) pouvant être mis sous pression, **en ce que** le réservoir de collecte (13) est en outre muni d'une source d'air comprimé (17), d'une soupape de ventilation (25) et d'une colonne montante (21), et la colonne montante (21) débouche dans le réservoir de stockage (1), dans lequel l'unité de commande (3) régule la soupape (15, 27), la soupape de ventilation (25) et la source d'air comprimé (17).

2. Dispositif selon la revendication 1, **caractérisé en ce que** le réservoir de collecte est équipé d'un détecteur de niveau de remplissage (23).

3. Dispositif selon la revendication 2, **caractérisé en ce que** l'unité de commande (3) reçoit des signaux envoyés par le détecteur de niveau de remplissage (23) et en réponse à ceux-ci commande la soupape (15, 27), la soupape de ventilation (25) et la source d'air comprimé (17) .

4. Dispositif selon une revendication 1 ou 2, **caractérisé en ce que** l'unité de commande (3) régule la soupape (15, 27), la soupape de ventilation (25) et la source d'air comprimé (17) au moyen d'un programme horaire.

5. Dispositif selon l'une quelconque des revendications précédentes, **caractérisé en ce que** le dispositif est équipé de deux réservoirs de collecte (13A, 13B).

6. Dispositif selon la revendication 5, **caractérisé en ce que** la soupape est formée par une soupape à trois voies (27).

7. Dispositif selon une revendication 5 ou 6, **caractérisé en ce que** l'unité de commande (3) synchronise la vidange d'un réservoir de collecte (13A, 13B) avec le remplissage de l'autre réservoir de collecte (13A, 13B).

8. Dispositif selon l'une quelconque des revendications précédentes, **caractérisé en ce que** l'unité de collecte (9) est une cuvette de collecte.

9. Dispositif selon l'une quelconque des revendications précédentes, **caractérisé par** une arrivée pour du liquide de revêtement frais dans le dispositif de collecte (13).

10. Utilisation du dispositif selon l'une quelconque des revendications précédentes pour le revêtement de filets ou de parties de filet de vis et d'écrous, avec un liquide de revêtement, qui contient des microcapsules contenant un adhésif.

11. Procédé de revêtement de pièces métalliques, de préférence des filets de vis et d'écrous avec un liquide de revêtement qui contient des microcapsules contenant un adhésif, avec un dispositif selon l'une quelconque des revendications 1 à 9, comprenant les étapes suivantes :
- remplir le réservoir de stockage (1) avec un liquide de revêtement,
- revêtir les pièces de métal,
- recueillir le liquide de revêtement en excès dans l'unité de collecte (9),
- introduire le liquide de revêtement en excès dans le ou un réservoir de collecte (13),
- fermer la soupape (15, 27) et la soupape de ventilation (25),
- soumettre le réservoir de collecte (13) à de l'air comprimé et ainsi renvoyer le liquide de revêtement par la colonne montante (21) dans le réservoir de stockage (1),
- terminer l'ajout d'air comprimé et détendre la pression par l'ouverture de la soupape de ventilation, (25), et
- ouvrir la soupape (15, 27) dans la conduite de collecte.

12. Procédé selon la revendication 11, **caractérisé en ce que** l'on ne ferme la soupape (15, 27) et la soupape de ventilation (25) que lorsque le liquide de revêtement a atteint un niveau préalablement réglé dans le réservoir de collecte (13).

13. Procédé selon la revendication 11, **caractérisé en ce que** l'on pilote alternativement deux réservoirs de collecte (13A, 13B), dans lequel un réservoir de collecte (13A, 13B) contient le liquide de revêtement en excès et l'autre réservoir de collecte (13A, 13B) est soumis à l'air comprimé afin de renvoyer le liquide de revêtement.

14. Procédé selon la revendication 13, **caractérisé en ce que** le renvoi du liquide de revêtement dans un réservoir de collecte (13A, 13B) est accordé à la quantité de liquide de revêtement en excès recueillie dans l'autre réservoir de collecte (13A, 13B).

15. Procédé selon une revendication 13 ou 14, **caractérisé en ce que** la commande du procédé est une commande synchronisée.

16. Procédé selon l'une quelconque des revendications précédentes, **caractérisé en ce que** l'on conduit du liquide de revêtement frais dans l'unité de collecte (13) .

17. Procédé selon la revendication 16, **caractérisé en ce que** la quantité ajoutée de liquide de revêtement frais correspond à la quantité de liquide de revêtement consommée.
